# EUROPÄISCHE PATENTSCHRIFT

(11) **EP 0 667 432 B1**
(45) Veröffentlichungstag und Bekanntmachung des Hinweises auf die Patenterteilung: **03.02.1999**
(21) Anmeldenummer: 94119925.9
(22) Anmeldetag: 16.12.1994
(51) Int. Cl.: E05B 1/00

(54) **Zusatzverriegelungsvorrichtung für ein Fenster, eine Tür o.dgl.**
Supplementary locking device for a window, a door or similar
Dispositif de verrouillage supplémentaire pour fenêtre ou similaires

(30) Priorität: 09.02.1994 DE 9402162 U
(43) Veröffentlichungstag der Anmeldung: 16.08.1995
(73) Patentinhaber: Gretsch-Unitas GmbH Baubeschläge, D-71254 Ditzingen (DE)
(72) Erfinder: Renz, Walter, Dipl.-Ing. (FH), D-71254 Ditzingen (DE); Röger, Wolfgang, D-70499 Stuttgart (DE)
(74) Vertreter: Steimle, Josef, Dipl.-Ing.

(56) Entgegenhaltungen:
- AT-B- 368 797
- AT-B- 372 147
- DE-B- 2 433 899
- DE-B- 2 461 117

## Beschreibung

Die Erfindung bezieht sich auf eine Zusatzverriegelungsvorrichtung für ein Fenster, eine Tür o.dgl. mit einem wenigstens drehbaren Flügel, insbesondere Dreh-Kippflügel, mit einem Drehgriff zur Betätigung eines umschaltbaren Fenster- oder Türbeschlags, wobei eine mittels des Drehgriffs drehbare Welle des Fenster- oder Türbeschlags zugleich mit einer Antriebsvorrichtung des flügelseitigen Zusatzverriegelungsvorrichtungsteils für den Riegel der Zusatzverriegelungsvorrichtung antriebsverbunden ist, der mit einem innenseitig auf den festen Rahmen aufgesetzten, eine Riegelaufnahme aufweisenden blendrahmenseitigen Zusatzverriegelungsvorrichtungsteil zusammenwirkt, wobei der flügelseitige Zusatzverriegelungsvorrichtungsteil innenseitig auf den Flügelrahmen aufgesetzt ist.

Die ständig zunehmende Einbruchsgefahr gibt Anlaß Fenster und Türen mit zusätzlichen Sicherungseinrichtungen auszustatten. Es hat sich nämlich gezeigt, daß verglaste Türflügel und Fensterflügel vielfach nicht durch Einschlagen der Scheibe überwunden, sondern mit Stemmeisen u.dgl. Werkzeugen aufgehebelt werden. Dies ist weit geräuschloser als das Einschlagen bspw. von Isolierglasscheiben. Infolgedessen kann man eine Verbesserung der Einbruchssicherheit nur durch Anbringung von Zusatzbeschlägen erreichen. Unter Zusatzbeschlägen werden insoweit nicht nur Beschläge verstanden die nachträglich eingebaut oder angebaut werden, sondern die zusätzlich zu den herkömmlichen Fenster- und Türbeschlägen Anwendung finden.

Aus verschiedenen Gründen, nicht zuletzt Platzgründen, werden diese Zusatz-Sicherheitseinrichtungen in der Regel an der Innenseite der Fenster- bzw. Türrahmen aufliegend montiert. Somit ist sowohl das Nachrüsten von Fenstern und Türen möglich als auch die sofortige Ausrüstung bei der Fenster- bzw. Türherstellung.

Bei einer bekannten Zusatzverriegelungsvorrichtung wird am Flügel eine Vorrichtung angeschraubt, die mit einem Sicherheitsschloß versehen ist. Mit Hilfe des Schlüssels kann ein Riegel vorgeschlossen werden, der dann in eine Riegelaufnahme eines blendrahmenseitigen Vorrichtungsteils eingreift. Beim Aufhebeln des Flügels muß also zusätzlich zu der Verriegelung über Verriegelungszapfen u.dgl. auch noch diese Zusatzverriegelungsvorrichtung überwunden werden. Sie ist wesentlich stabiler als die Verriegelung über Rollzapfen u.dgl. des normalen Beschlags, so daß die Sicherheit bei Verwendung dieser Zusatzverriegelungsvorrichtung wesentlich verbessert wird. Ein Nachteil der letzteren besteht darin, daß sie über einen Schlüssel zusätzlich zum Fensterbeschlag betätigt werden muß und es somit vorkommen kann, daß das Verriegeln an der zusätzlichen Stelle versehentlich oder auch Bequemlichkeit unterbleibt.

Durch das DE-GM 84 16 490.5 ist eine gattungsgemäße Zusatzverriegelungsvorrichtung bekannt geworden, die zwar den Vorzug hat, daß mit Betätigung des normalen Fensterbeschlags auch die Zusatzverriegelung erfolgt, jedoch ist diese Zusatzverriegelungsvorrichtung recht kompliziert aufgebaut, weswegen sie entsprechend störanfällig und auch teuer ist.

Es liegt infolgedessen die Aufgabe vor eine Zusatzverriegelungsvorrichtung der eingangs beschriebenen Art so weiterzubilden, daß sie bei einfachem Aufbau robust ist, wobei die Vorteile der gattungsgemäßen Zusatzverriegelungsvorrichtung erhalten bleiben sollen, nämlich einfache Montage sowie zwangsläufige Betätigung über den Drehgriff des umschaltbaren Fenster- oder Türbeschlags.

Bei letzterem handelt es sich zumindest um einen Beschlag mit welchem von "Schließen" auf "Drehen" umgeschaltet werden kann. In der Schließstellung findet die übliche Verriegelung bspw. mit Hilfe von Rollzapfen oder Riegeln und Schließblechen statt. Außerdem werden beide Teile der Zusatzverriegelungsvorrichtung, also das flügelseitige und das blendrahmenseitige auf die Innenfläche dieser Rahmen aufgesetzt. Die Befestigung erfolgt durch Anschrauben in der nachfolgend näher geschilderten Weise.

Zur Lösung dieser Aufgabe wird erfindungsgemäß vorgeschlagen, daß die Zusatzverriegelungsvorrichtung gemäß dem Oberbegriff des Anspruchs 1 erfindungsgemäß dadurch gekennzeichnet ist, daß die Antriebsvorrichtung ein mit der drehbaren Welle kuppelbares, in einem Vorrichtungsgehäuse gelagertes Drehglied aufweist, an welchem exzentrisch wenigstens ein parallel zur drehbaren Welle vorstehender Kupplungszapfen angebracht ist, der mit dem verschiebbar im Vorrichtungsgehäuse gelagerten Riegel der Zusatzverriegelungsvorrichtung über wenigstens ein, im Vorrichtungsgehäuse verschiebbar gelagertes Zwischenglied indirekt gekuppelt ist, wobei das Drehglied mit dem Zwischenglied über eine erste Bewegungs-Umsetzungsvorrichtung und das Zwischenglied mit dem Riegel der Zusatzverriegelungsvorrichtung über eine zweite Bewegungs-Umsetzungsvorrichtung gekuppelt ist. Mit der ersten Bewegungs-Umsetzungsvorrichtung wird die Drehbewegung, welche aus der Betätigung des Drehgriffs kommt in eine Verschiebebewegung des Zwischenglieds umgesetzt, was mit herkömmlichen Mitteln erfolgen kann. Die zweite Bewegungs-Umsetzungsvorrichtung setzt die, insbesondere in Längsrichtung des Flügelholms verlaufende Verschiebebewegung des Zwischenglieds in eine hierzu quer gerichtete Verschiebebewegung des Riegels um, wobei auch insoweit herkömmliche Mittel der Bewegungsumsetzung in Frage kommen.

Weitere Ausgestaltungen dieser Zusatzverriegelungsvorrichtung und hieraus resultierende Wirkungsweisen sowie Vorteile ergeben sich aus den Unteransprüchen und der nachfolgenden Beschreibung von Ausführungsbeispielen.

Zur Lösung der gestellten Aufgabe wird desweiteren vorgeschlagen, daß die gattungsgemäße Zusatzverriegelungsvorrichtung erfindungsgemäß dadurch gekennzeichnet ist, daß die Antriebsvorrichtung ein mit der drehbaren Welle kuppelbares, in einem Vorrichtungsgehäuse gelagertes Drehglied aufweist, an welchem exzentrisch wenigstens ein parallel zur drehbaren Welle vorstehender Kupplungszapfen angebracht ist, der mit einer Kulissenführung des verschiebbar im Vorrichtungsgehäuse gelagerten Riegels eine Bewegungs-Umsetzungsvorrichtung bildet, wobei der Kupplungszapfen über einen 90° übersteigenden Drehwinkel des Drehgriffs in die Kulissenführung eingreift. Diese Zusatzverriegelungsvorrichtung wird ebenfalls auf die Innenflächen des festen Rahmens und des Flügels aufgesetzt und daran bspw. angeschraubt. Sie wird desweiteren, wie die erste Ausführungsform der Erfindung durch Drehen des Drehgriffs des umschaltbaren Fenster- oder Türbeschlags in eine wirksame bzw. wirkungslose Stellung gebracht, wobei die wirksame Stellung der Verriegelungsstellung des Fenster- oder Türbeschlags zugeordnet ist. Der Türbeschlag ermöglicht zumindest ein Umschalten von einer Verriegelungs- in eine Drehstellung. In aller Regel erreicht man dies mit einer Vierteldrehung des Drehgriffs. Bei einem sog. Dreh-Kippbeschlag wird der Drehgriff weitergedreht, so daß insgesamt eine 180°-Drehbewegung entsteht, wobei während der zweiten Vierteldrehung von "Drehen" auf "Kippen" umgeschaltet wird.

Die Erfindung wird nachstehend anhand der Zeichnung näher erläutert. Die Zeichnung zeigt verschiedene Ausführungsbeispiele der Erfindung. Hierbei stellen dar:
- Figur 1: eine raumseitige Ansicht eines mit zwei der erfindungsgemäßen Zusatzverriegelungsvorrichtungen ausgestatteten Flügel;
- Figur 2: eine ähnliche Darstellung mit fünf Zusatzverriegelungsvorrichtungen;
- Figur 3: die Ansicht der dem Drehgriff des Flügels zugeordneten Zusatzverriegelungsvorrichtung bei geöffnetem Vorrichtungsgehäuse;
- Figur 4: einen Schnitt gemäß der Linie IV-IV der Figur 3;
- Figur 5: einen Schnitt gemäß der Linie V-V der Figur 3;
- Figuren 6, 7 und 8: Darstellungen entsprechend der Figur 3 einer zweiten Ausführungsform der Erfindung mit drei verschiedenen Drehstellungen des Drehgriffs;
- Figuren 9, 10 und 11: verschiedene Abwandlungen der Konstruktion gemäß Figuren 6 bis 8 vorwiegend in einem Vertikalschnitt durch die Drehachse des Drehgriffs;
- Figur 12: einen Schnitt analog der Figur 11 einer weiteren Ausführungsform der Erfindung;
- Figur 13: einen Schnitt gemäß der Linie XIII-XIII der Figur 12;
- Figuren 14 und 15: zwei verschiedene Detailausbildungen im Bereich des Vierkantdorns des Drehgriffs;
- Figur 16: eine Draufsicht auf eine Zwischengliedhälfte;
- Figur 17: eine stirnseitige Ansicht der Zwischengliedhälfte der Figur 16;
- Figur 18: eine Draufsicht auf das Drehglied;
- Figur 19: eine Seitenansicht des Drehglieds;
- Figur 20: einen Schnitt gemäß der Linie XX-XX der Figur 18;
- Figur 21: die Rückansicht des Drehglieds der Figur 18;
- Figur 22: eine Draufsicht auf ein Treibstangen-Anschlußstück;
- Figur 23: eine Seitenansicht des Anschlußstücks;
- Figur 24: eine Draufischt auf das Drehglied der Zusatzverriegelungsvorrichtung 7a;
- Figur 25: einen Schnitt gemäß der Linie XXV-XXV der Figur 24;
- Figur 26: eine Seitenansicht dieses Drehglieds;
- Figur 27: eine Draufsicht auf den Riegel der Zusatzverriegelungsvorrichtung 7a;
- Figur 28: einen Schnitt gemäß der Linie XXVIII-XXVIII der Figur 27;
- Figur 29: einen Schnitt gemäß der Linie IXXX-IXXX der Figur 27.

An einem festen Rahmen oder Blendrahmen 1 ist ein Flügel 2 eines Fensters mittels eines oberen Lagers 3 und eines unteren Lagers 4 um eine vertikale Drehachse 5 drehbar gelagert. Das Umschalten von einer Verriegelungsstellung in die Drehstellung erfolgt mit Hilfe eines Drehgriffs 6, dessen Drehachse - insbesondere ein Vierkantdorn - auf ein entsprechendes, für sich bekanntes Getriebe eines Fenster- oder Türbeschlags einwirkt. Der Flügel wird in ebenfalls bekannter Weise in der Verriegelungsstellung mit Hilfe bspw. von Rollzapfen gegenüber dem Blendrahmen 1 sicher gehalten.

Um ein Aufhebeln des Flügels von außen her zu erschweren, ist an diesem Fenster wenigstens eine der erfindungsgemäßen Zusatzverriegelungsvorrichtungen 7 angebracht. Beim Ausführungsbeispiel der Figur 1 ist eine solche Zusatzverriegelung 7 im Bereich des Fenstergetriebes und eine weitere an den oberen Querholmen vorgesehen. Gemäß Figur 2 kann man noch weitere solche Zusatzverriegelungsvorrichtungen anbringen, die vom Prinzip her zweckmäßigerweise alle von gleicher Konstruktion sind.

Figur 3 zeigt in gegenüber Figur 1 vergrößertem Maßstab die getriebeseitige Zusatzverriegelungsvorrichtung 7. Weil sich nur dort ein Drehgriff 6 befindet, benötigt das Vorrichtungsgehäuse 8 und/oder soweit vorhanden eine Gehäuseabdeckung 9 lediglich der getriebeseitigen Zusatzverriegelungsvorrichtung 7, nicht aber der übrigen Ausführungen, einen entsprechenden Durchbruch für die Drehachse des Drehgriffs. Die anderen Gehäuse bzw. Gehäuseabdeckungen können gemäß Figuren 1 und 2 außen völlig geschlossen sein, was im Hinblick auf die bei Beschlägen allgemein wichtige Ästhetik von Vorteil ist.

Gemäß bspw. Figur 5 besteht das Vorrichtungsgehäuse 8 aus einer oberen Gehäusehälfte 10 und einer unteren, vorzugsweise spiegelsymmetrischen Gehäusehälfte 11, deren Gehäuseplatte 12 flach an der Innenfläche 13 des öffnungsseitigen Vertikalholms 14 des Flügels 2 anliegt. Die Gehäuseplatte 12 der unteren Gehäuse 11 bzw. 15 ist von einem umlaufenden Rand 16 bzw. 17 eingefaßt. Er besitzt an den hierfür notwendigen Stellen Durchbrüche, worauf später noch näher eingegangen wird.

Entlang der Innenseite der Gehäuseplatte 12 der unteren Gehäusehälfte 11 ist eine plattenförmige, in der Art eines Schiebers wirkende Zwischengliedhälfte 18 senkrecht zur Blattebene (Figur 5) verschiebbar gelagert. Eine zweite Zwischengliedhälfte 19 ist der Gehäuseplatte 15 der oberen Gehäusehälfte 10 zugeordnet. Beide sind mit Ausnahme einer nachstehend noch erläuterten Einzelheit beim Ausführungsbeispiel der Figuren 3 bis 5 identisch ausgebildet. In den Figuren 16 und 17 ist die Zwischengliedhälfte 19 detailiert dargestellt. Die beiden Zwischengliedhälften 18 und 19 bilden zusammen das Zwischenglied dieser Zusatzverriegelungsvorrichtung. Zwischen ihnen befindet sich ein Drehglied 20, welches sich detailiert aus den Figuren 18 bis 21 ergibt.

Der Drehgriff 6 ist in bekannter Weise mit einer Welle 21 drehfest verbunden, wobei es sich in aller Regel um eine Vierkantwelle handelt. Mit Hilfe des Drehgriffs 6 und dieser Welle 21 wird das ansich bekannte, nicht näher dargestellte Getriebe eines umschaltbaren Fenster- oder Türbeschlags betätigt, über welches dann Treibstangen mit Verriegelungsgliedern verschoben werden. Die Welle 21 ist aber zugleich mit einer Antriebsvorrichtung 22 des flügelseitigen Vorrichtungsteils 24 für den Riegel 23 der Zusatzverriegelung 7 antriebsverbunden, wobei der Riegel 23 mit dem blendrahmenseitigen Vorrichtungsteil 25 zusammenwirkt (Figur 3). Demnach bewirkt eine Drehbewegung des Drehgriffs 6 und damit auch des Drehglieds 20 im Sinne des Doppelpfeils 26 eine Verschiebebewegung des Riegels 23 im Sinne des Doppelpfeils 27, wie nachstehend im einzelnen noch erläutert wird. Dabei sind die Bewegungsverhältnisse so gewählt, daß bei verriegeltem Flügel 2 der Riegel 23 der Zusatzverriegelungsvorrichtung 7 seine wirksame, in Figur 3 gezeichnete Verriegelungsstellung einimmt. Wenn das Getriebe des Fenster- oder Türbeschlags von der Stellung "Verriegeln" in die Stellung "Drehen" umgeschaltet wird, so bedeutet dies ein Zurückziehen des Riegels 23 in Pfeilrichtung 28, also in Entriegelungsrichtung, wobei in der Stellung "Drehen" der Riegel 23 aus der Riegelaufnahme 29 des blendrahmenseitigen Vorrichtungsteils 25 vollständig ausgetreten und ganz ins Gehäuse des flügelseiten Vorrichtungsteils 24 zurückgezogen worden ist.

Am Drehglied 20 ist exzentrisch zu dessen geometrischer Achse bzw. zur Welle 21 wenigstens ein Kupplungszapfen 30 angebracht, dessen Achse sich parallel zu derjenigen der Welle 21 erstreckt. Er ist bewegungsmäßig mit dem Zwischenglied 18,19 gekuppelt, indem er in einen kleinen Querschlitz 31 eingreift, der sich in Figur 3 quer zu einem Längsschlitz 32 jeder Zwischengliedhälfte erstreckt und gegen diesen Längsschlitz hin randoffen ist. Dabei bilden der kleine Querschlitz und der Kupplungszapfen 31, welcher das Drehglied 20 in Figur 3 gewissermaßen nach oben und unten überragt und dadurch an jede Zwischengliedhälfte ankuppelbar ist, eine erste Bewegungs-Umsetzungsvorrichtung 33. Der Längsschlitz 32 ist, wie bspw. Figur 3 der Zeichnung zeigt, etwa mittig an jeder Zwischengliedhälfte 18,19 angebracht und erstreckt sich in Verschieberichtung 34 des Zwischenglieds 18,19.

Der kleine Querschlitz 31 befindet sich gemäß bspw. Figur 16 an der einen Längsschlitzkante 35. An der anderen Längsschlitzkante 36 ist eine Querausnehmung 37 angebracht. Sie ist durch eine bogenförmige Kante 38 und eine sich quer zur Längsachse des Längsschlitzes 32 erstreckende Querkante 39 begrenzt. Dieser Querausnehmung 37 kommt dann Bedeutung zu, wenn der Flügel 2 ein Dreh-Kippflügel ist und der Beschlag von "Verriegeln" auf "Drehen" und von "Drehen" auf "Kippen" umschaltbar ist, wobei der Drehgriff 6 hierbei zwei aneinandergereihte Vierteldrehungen durchführt.

Wenn man den Fensterbeschlag von "Verriegeln" auf "Drehen" umschaltet, so bewirkt dies ein Drehen des Drehglieds 20 in Pfeilrichtung 41. Über die erste Bewegungs-Umsetzungsvorrichtung 33 wird dabei das Zwischenglied 18,19 in Pfeilrichtung 42 verschoben. Es ist, wie Figur 3 zeigt, mit geringem seitlichen Spiel im Vorrichtungsgehäuse 8 verschiebbar gelagert. Der Kupplungszapfen 30 wandert dabei im kleinen Querschlitz 31 hin und her, jedoch verläßt er diesen nicht. Wenn man jedoch in einer zweiten Vierteldrehung des Drehgriffs 6 von "Drehen" auf "Kippen" umschaltet, so verläßt der Kupplungszapfen 30 den kleinen Querschlitz 31 und tritt in die Querausnehmung 37 ein. Das Zwischenglied 18,19 wird dabei aber an einer weiteren Verschiebebewegung gehindert. Hierauf wird später noch näher eingegangen.

Eine zweite Bewegungs-Umsetzungsvorrichtung 40 überträgt die Verschiebebewegung des Zwischenglieds 18,19 auf den Riegel 23. Sie besteht gemäß Figur 3 aus einem Steuerschlitz 43 in jeder Zwischengliedhälfte 18,19 und je einem Kupplungszapfen 44 des Riegels 23, wobei die Kupplungszapfen durch einen einzigen, in eine Bohrung des Riegels eingepreßten Stift o.dgl. gebildet sein können. Der Steuerschlitz 43 besteht seinerseits aus einem geneigt, bspw. unter 45° zur Verschieberichtung 34 verlaufenden Schlitzhauptteil 45 (Figur 16) und zwei an dessen Enden angesetzten Schlitz-Nebenteilen 46 bzw. 47, die sich in Verschieberichtung 34 erstrecken.

Gemäß Figuren 18 bis 21 besteht das Drehglied 20 beim Ausführungsbeispiel aus einer Kreisscheibe 48 mit einer Vierkantbohrung 49 sowie zwei nach entgegengesetzten Richtung quer abstehenden Lagerzapfen 50 und 51. Jeder ist in einer Bohrung seiner zugeordneten Gehäusewand 12 bzw. 15 drehbar gelagert. Die Dicke der kreisförmigen Scheibe 48 ist gemäß Figur 18 abschnittsweise reduziert, so daß ein nockenartiger Ansatz 52 übrig bleibt. Letzterer könnte auch aufgesetzt sein. Auf einer Symmetriemittelebene 53 des Ansatzes 52 befindet sich eine Bohrung 54, welche einen Stift aufnimmt, der beidendig etwa gleich weit vorsteht und mit seinen Enden die Kupplungszapfen 30 bildet. Die Symmetriemittelebene 53 ist zugleich auch eine Diagonale durch die Vierkantbohrung 49.

Der erwähnte geringfügige Unterschied zwischen den beiden Zwischengliedhälften 18 und 19 besteht gemäß Figuren 16 und 17 darin, daß an der ersten Zwischengliedhälfte 18 ein in den Zwischenraum zwischen die beiden Zwischengliedhälften weisendes Anschlagglied 55 angebracht, insbesondere angeformt ist. Dies ist auch der Grund weswegen die Dicke des Drehglieds 20 derart reduziert ist, daß der nockenartige Ansatz 52 entsteht. Dieser weist nämlich gemäß bspw. Figur 5 gegen die erste Zwischengliedhälfte 18 und wirkt mit deren Anschlagglied 55 zusammen. Wenn man den Fensterbeschlag von "Drehen" auf "Kippen" umschaltet, so befindet sich der nockenartige Ansatz 52 im Verschiebebereich des Anschlagglieds 55 und verhindert somit eine Verschiebebewegung des Zwischenglieds 18,19 und all der damit bewegungsmäßig gekuppelten Beschlagteile. Während der ersten Vierteldrehung des Drehgriffs 6 kann aber das Anschlagglied 55 seitlich am nockenartigen Ansatz 52 vorbeibewegt werden und es wird dabei unter dem dünneren Bereich der kreisförmigen Scheibe 48 hindurchgeschoben.

An jeder Gehäusehälfte 10,11 des Vorrichtungsgehäuses 8 sind die Hälften zweier Gehäusezapfen 56,57 angebracht, insbesondere angeformt. Stattdessen kann man auch lediglich an einer Gehäusehälfte die ganzen Gehäusezapfen 56 und 57 anbringen, die sich dann quer durch das Gehäuse 8 von der Gehäuseplatte 12 bis zur Gehäuseplatte 15 (Figur 5) erstrecken. Sie kann, wie beim Ausführungsbeispiel vorgesehen, in Längsrichtung geschlitzt sein. Jede nimmt eine, vorzugsweise aus Kunststoff hergestellte, zumindest im wesentlichen rohrförmige Buchse 58 bzw. 59 auf. Die Buchsen 58 und 59 sind einigermaßen spielfrei in den Gehäusezapfen 56 bzw. 57 gelagert. Sie können einen radial nach außen ragenden Ansatz aufweisen, der dann in den Schlitz 60 des Gehäusezapfens 56 bzw. 57 eingreift und dadurch die Buchsen verliersicher hält. Die Länge der Buchsen 58 und 59 entspricht etwa der Dicke des Vorrichtungsgehäuses 8, so daß ihre Enden in einer Mittelstellung nicht oder allenfalls unwesentlich über die Gehäuseplatten 12 bzw. 15 nach außen hin vorstehen.

Anstelle dieser Lösung kommt auch noch eine andere sich aus den Figuren 14 und 15 ergebende Lösung in Frage.

Der Drehgriff 6 ist in bekannter Weise drehbar aber axial unverschiebbar und ggf. in verschiedenen Drehstellungen einrastbar an einer Rosette 61 (Figur 9) gelagert. Diese besitzt zwei gegen den Flügel hin vorstehende Zentrierhülsen 62 und 63 (Figuren 14,15), welche die Rosette gegen den Flügel hin überragen. Ihre Bohrung nimmt in der Regel eine Befestigungsschraube für die Rosette 61 und damit auch den Drehgriff 6 auf. Sie wird in das Material des zugeordneten öffnungsseitigen Flügelholms eingedreht. Der Lochabstand der beiden Zentrierhülsen 62 und 63 entspricht genau dem Lochabstand der beiden Gehäusezapfen 56 und 57 bzw. Buchsen 58 und 59. Wenn man also beim Ausführungsbeispiel der Figur 3 den Griff montiert, so schieben die Zentrierhülsen 62 und 63 die Buchsen 58 und 59 quer durch das Vorrichtungsgehäuse 8, so daß ihre flügelseitigen Enden über die Gehäuseplatte 12 vorstehen. Sie werden dann anstelle der Zentrierhülsen 62 und 63 in entsprechende Bohrungen des Flügelholms eingesteckt, so daß auf diese Weise die Zentrierung des Fenstergetriebes mit dem Drehgriff 6 gewährleistet ist. Aus Figur 3 geht noch hervor, daß die Gehäusezapfen 56 und 57 die Längsschlitze 32 des Zwischenglieds 18,19 durchsetzen und dadurch zur Längsführung des Zwischenglieds beitragen können. Außerdem kann man sie ggf. als Anschläge für die Endstellungen des Zwischenglieds 18,19 ausnutzen.

Die angesprochene andere Lösung für die Buchsen 58 und 59 ergibt sich wie gesagt aus den Figuren 14 und 15. Diese Buchsen sind axial nicht verschieblich, jedoch umsetzbar. Durch Beachtung der üblichen Kriterien wie Symmetrie zu einer Mittelebene u.dgl. ist gemäß den vorstehenden und nachfolgenden Darlegungen die Zusatzverriegelungsvorrichtung 7 sowohl für Rechts- als auch Linksanschlag geeignet. Demzufolge kann ein Außenbund 64 bspw. bei Rechtsanschlag in die absatzartige Bohrungserweiterung 65 der Gehäuseplatte 12 eingreifen oder bei Linksanschlag in die absatzartige Bohrungserweiterung 66 der Gehäuseplatte 15. Die Gehäuseplatten nehmen den Außenbund 64 jeweils flächenbündig auf. Über die am Flügel anlegbare Gehäuseplatte (z.B. 12) stehen aber die Enden der Buchsen 58,59 etwa gleich weit vor wie die Zentrierhülsen 62,63 der Rosette 61.

In Figur 15 sind die Außendurchmesser der Buchen 58 und 59 jeweils gleich groß wie die Außendurchmesser der Zentrierhülsen 62 und 63, so daß beide gemäß der Zeichnung stumpf aneinander stoßen können. Es gibt jedoch Rosettenausführungen mit im Querschnitt kleineren Zentrierhülsen 62,63. Um auch insoweit eine einwandreie Zentrierung zu gewährleisten, sind die Buchsen 58 und 59 an ihrem rosettenseitigen Ende verlängert und sie reichen bis zur Außenfläche der Gehäuseplatte 15. Anders ausgedrückt ist die Bohrung 67 der Buchsen 58,59 an ihrem rosettenseitigen Ende absatzartig erweitert, wobei diese Bohrungserweiterung 68 die im Außendurchmesser kleinere Zentrierhülse 62,63 der Rosette 61 aufnimmt. Die Bohrungen in den Platten 12 und 15, in welche die Buchsen 58 und 59 eingesteckt werden, sind in beiden Fällen gleich groß. Man kann somit der Zusatzverriegelungsvorrichtung zwei Sätze von Buchsen 58 und 59 gemäß Figuren 14 und 15 beifügen, so daß der Fensterbauer in Abhängigkeit von der jeweils verwendeten Griffen und Rosetten 61 die richtige auswählen kann. Bei den heutigen Fenster- und Türbeschlägen sind Außendurchmesser der Zentrierhülsen 62,63 von 10 und 12 mm gebräuchlich. Insofern reichen also zwei Ausführungen der Buchsen 58 und 59 gemäß den vorstehenden Ausführungen aus. Es ist aber ohne weiteres möglich, auch andere Ausführungen von Rosetten zu berücksichtigen.

Am in Verschieberichtung 34 vorderen und hinteren Ende jeder Zwischengliedhälfte 18,19 befindet sich ein Durchbruch 69 bzw. 70 von vorzugsweise rechteckiger Form. Jeder bildet eine Kupplungshälfte zum Anbringen einer Treibstange 71,72. Falls es die Konstruktion der Treibstangenenden nicht erlaubt die Treibstange unmittelbar einzuhängen, kann zwischen die Treibstange und das Zwischenglied ein Treibstangen-Anschlußstück 73 geschaltet werden (Figuren 22 und 23). Die Durchbrüche 69 und 70 bilden eine Kupplungshälfte. Am in der Zeichnung oberen Ende des Treibstangen-Anschlußstücks 73 befinden sich zwei Kupplungs-Gegenhälften 74 und 75 in Form von rechteckigen Vorsprüngen, deren Querschnitt demjenigen der Durchbrüche 69 und 70 entspricht. Damit läßt sich das Treibstangen-Anschlußstück 73 mit den beiden Zwischengliedhälften 18 und 19 auf einfache Art und Weise ankuppeln. Das Vorrichtungsgehäuse 8 besitzt an seinem oberen und unteren Ende einen Gehäusedurchbruch 76 bzw. 77, durch welchen das jeweilige Treibstangen-Anschlußstück 73 nach außen hindurchtreten kann (Figur 3). Am jeweils freien Ende des Treibstangen-Anschlußstücks 73 befindet sich eine Bohrung 78 zur Aufnahme des zugeorndeten Treibstangenendes. Dieses kann mit Hilfe einer quereindrehbaren Schraube 79 o.dgl. Element gesichert werden (Figur 22).

Gemäß Figuren 1 und 2 kann man auf diese Weise wenigstens zwei, vorzugsweise aber mehrere erfindungsgemäße Zusatzverriegelungsvorrichtungen miteinander kuppeln, die dann allesamt durch Drehen des Drehgriffs 6 betätigt werden, d.h. auf die in den Figuren 1 und 2 an den Querholmen angebrachten Zusatzverriegelungsvorrichtungen wird nicht mit Hilfe eines Drehgriffs eingewirkt, sondern über Treibstangen 71,72. Wenn, wie bei den Ausführungsbeispielen vorgesehen, die Zusatzverriegelungsvorrichtungen auch an den horizontalen Querholmen angebracht werden, so ist es erforderlich, zwischen horizontale und vertikale Treibstangen eine sog. Eckumlenkung 130 einzusetzen, die von bekannter Bauart sein kann.

Das blendrahmenseitige Vorrichtungsteil 25 besteht gemäß bspw. Figuren 3 und 4 im wesentlichen aus einer am Blendrahmen 1 anlegbaren Grundplatte 80 mit mehreren, bspw. vier Befestigungsbohrungen 81 und einem haubenartigen, gegen den Riegel 23 hin offenen Aufsatz 82. Ggf. kann man zwischen die Grundplatte 80 und den Festrahmenholm eine Unterlage einfügen, um den richtigen Höhenabstand zum Riegel 23 zu schaffen. Im Hinblick auf den Zweck dieser Zusatzverriegelungsvorrichtung bestehen der Riegel 23 und das blendrahmenseitige Vorrichtungsteil 25 sowie das Gehäuse 8 der Vorrichtung vorzugsweise aus Metall z.B. Stahl oder Druckguß. Dies gilt auch für das Drehglied 20 und die Zwischengliedhälften 18,19. Deshalb ist aus optischen Gründen vorgesehen, daß das blendrahmenseitige Vorrichtungsteil 25 und auch das Vorrichtungsgehäuse 8 jeweils von einer Kunststoffhaube 83 bzw. 84 übergriffen sind, wobei selbstverständlich die Kunststoffhauben ein entsprechendes Fenster für den Riegeldurchtritt haben müssen. Diese Hauben können rastend oder schnappend, aber auch in anderer bekannter Weise gehalten sein. An dieser Stelle wird nochmals darauf hingewiesen, daß das blendrahmenseitige Vorrichtungsteil 25 zu einer horizontalen Mittellinie symmetrisch ausgebildet ist, was die Rechts- und Linksverwendbarkeit gewährleistet.

Falls gemäß bspw. Figur 5 die Welle 21 nicht lange genug ist, um bei zwischengeschalteter Zusatzverriegelungsvorrichtung 7 noch mit dem Getriebe des Fenster- oder Türbeschlags in Eingriff zu kommen, kann man ein entsprechendes Verlängerungsstück 85 vorsehen, welches in seinem verdickten Teil eine Vierkantbohrung aufweist und dessen Schaft ebenfalls ein Vierkant ist.

Die Zusatzverriegelungsvorrichtung der Figuren 6 bis 11 weicht vor derjenigen, bspw. der Figuren 3 bis 5 vor allen Dingen dadurch ab, daß hier kein Zwischenglied Verwendung findet. Die Welle 21 des Drehgriffs 6 ist hierbei, ggf. unter Verwendung eines Verlängerungsstücks 85 (Figur 11), mit einem Drehglied 86 antriebsverbunden, welches unmittelbar mit dem Riegel 87 zusammenwirkt, wobei allerdings sowohl der Riegel als auch das Drehglied konstruktiv von den entsprechenden Elementen der Figur 3 abweichen. Andererseits besticht diese Variante durch ihre besonders einfache Konstruktion, denn sie benötigt außer dem Riegel 87 und dem Drehglied 86 sowie einem ebenfalls zweigeteilten Vorrichtungsgehäuse 88 mit entsprechenden Verbindungsschrauben 89 keine weiteren Teile. Das Vorrichtungsgehäuse 88 besteht auch hier aus einer flügelseitigen oberen Gehäusehälfte 90 und einer zumindest im wesentlichen gleichen bzw. spiegelsymmetrischen unteren Gehäusehälfte 91. Auch hierbei kann eine Kunststoffhaube 84 Verwendung finden. Das blendrahmenseitige Vorrichtungsteil entspricht beim Ausführungsbeispiel demjenigen der Figuren 3 bis 5, weswegen es auch mit der Bezugszahl 25 versehen ist. Im übrigen kann zwischen dieses Vorrichtungsteil 25 und den festen Rahmen 1 erforderlichenfalls eine Zwischenlage 92 eingefügt werden (Figur 11).

Gemäß bspw. Figur 6 ist am Drehglied 86 wenigstens ein vorstehender Kupplungszapfen angebracht. Beim Ausführungsbeispiel sind es die beiden Kupplungszapfen 93 und 94. Sie sind symmetrisch zu einer Symmetrieebene 95 (Figur 6) angeordnet, die zugleich auch eine Symmetrieebene für das Drehglied 86, das Vorrichtungsgehäuse 88 und das blendrahmenseitige Vorrichtungsteil 25 ist, weswegen auch diese Zusatzverriegelungsvorrichtung 7a für Rechts- und Linksanschlag geeignet ist. Eine kraftschlüssige Verbindung zwischen zwei solchen Zusatzverriegelungsvorrichtungen 7a ist nicht möglich, weil ein Zwischenglied 18,19 nicht vorgesehen ist.

Die Kupplungszapfen 93 und 94 erstrecken sich parallel zur geometrischen Achse der Welle 21. In der Verriegelungsstellung der Zusatzverriegelungsvorrichtung 7a greift der Kupplungszapfen 93 in eine Kulissenführung 96 ein (Figur 8). Der Drehgriff 6 kann dabei analog zu Figur 1 nach unten weisen. Hierbei bilden die Kulissenführung 96 und der Kupplungszapfen 93 eine Bewegungs-Umsetzungsvorrichtung 97, welche die Drehbewegung 98 des Drehglieds 86 in eine Verschiebebewegung 99 des Riegels 87 umsetzt. Aus den Figuren 7 und 8 ersieht man, daß auch nach einer 90°-Drehung des Drehgriffs 6 in Pfeilrichtung 100 der Kupplungszapfen 93 die Kulissenführung 96 noch nicht verlassen hat. Dies ist erst bei einem Weiterdrehen des Drehgriffs 6 in Pfeilrichtung 100 der Fall. Aus Figur 6 ersieht man, daß dann aber der andere Kupplungszapfen 96 in dem Maße in eine Kulissenverlängerung 101 des Riegels 87 eintritt, in dem der Kupplungszapfen 93 aus der Kulissenführung 96 austritt. Hierdurch wird stets eine Verbindung zwischen dem Drehglied 86 und dem Riegel 87 gehalten.

Das Drehglied 86 besteht gemäß den Figuren 24 und 25 im wesentlichen aus einer Hülse 102 mit einer Vierkantbohrung 103 zur Aufnahme der Vierkant-Welle 21 sowie einem gemäß Figur 25 gegen das rechte Hülsenende versetzten Nocken 104 mit den beiden Kupplungszapfen 93 und 94. Dabei ist der Kupplungszapfen 94 auf einer Vierkant-Diagonalebene 105 gelegen. Der Kupplungszapfen 93 ist demgegenüber auf einer Mittelebene durch die obere und untere Vierkantwandung angeordnet (Figur 24). Gemäß bspw. Figur 10 ist die Hülse 102 des Drehglieds 86 außen etwa bündig in den parallelen Gehäusewandungen 106 und 107 drehbar gelagert. Gemäß Figur 26 ist der Kupplungszapfen 93 nur etwa halb so lang wie der Kupplungszapfen 94.

Gemäß Figur 27 ist das im Gebrauch innere Ende des Riegels 87 gegabelt. Dadurch entsteht zwischen den beiden Gabelzinken 108 und 109 ein randoffener Längsschlitz 110. Die Kulissenführung 96 befindet sich am Gabelzinken 108 und sie verläuft zumindest im wesentlichen gerade oder leicht bogenförmig mit einem mittleren Radius gemäß der strichpunktierten Linie 111. Das äußere Ende ist gemäß Figur 27 beim Ausführungsbeispiel etwas abgeknickt. Am anderen Gabelzinken 109 befindet sich die Kulissenverlängerung 101, welche ebenfalls entlang der strichpunktierten Linie 111 gekrümmt verläuft und als nach innen hin randoffener Schlitz ausgebildet ist. Sie ist so tief wie die Kulissenführung 96 (Figur 29). Daran schließt sich ein bogenförmiger, nach außen hin etwas abgewinkelter randoffener Schlitzteil 112 geringerer Tiefe (Figur 29) an. Hieraus ergibt sich, daß der längere Kupplungszapfen 94 lediglich in die Kulissenverlängerung 101, nicht jedoch in den Schlitzteil 112 eintreten kann. Dem kürzeren Kupplungszapfen 93 ist es indessen möglich, in den Schlitzteil 112 einzutreten.

Der Längsschlitz 110 des Riegels 87 nimmt mit die Hülse 102 des Drehglieds 86 auf. Wenn man ausgehend von der Verriegelungsstellung des Riegels 86 (Figur 8) den Drehgriff 6 um insgesamt 180° dreht - zwei Vierteldrehungen - so erreicht man nach einer Vierteldrehung die Drehstellung des und nach der zweiten Vierteldrehung die Kippstellung des Beschlags. In der Kippstellung des Fenster- oder Türbeschlags liegt der längere Kupplungszapfen 94 am inneren bogenförmigen Ende der Kulissenverlängerung 101 an, während sich der kürzere Kupplungszapfen 93 etwa im Mündungsbereich 113 des Schlitzteils 112 befindet. In einer in Figur 6 dargestellten Zwischenstellung des Drehgriffs 6 zwischen der Drehstellung und der Kippstellung des Fensterbeschlags erreicht man das gleichzeitige Austreten des Kupplungszapfens 93 aus der Kulissenführung 96 und Eintreten des Kupplungszapfens 94 in die Kulissenverlängerung 101. Der Riegel 87 ist während der zweiten Vierteldrehung des Drehgriffs 6, also beim Umschalten von "Drehen" auf "Kippen" gegen Herausschieben aus dem Gehäuse 88 gesichert. Ebenso nach der ersten Vierteldrehung. Daran ist man beim Drehöffnen des Flügels interessiert.

Aus den Figuren 27 und 29 ersieht man, daß die Dicke des Riegels 87 im Bewegungsbereich des Nockens 104 absatzartig verringert ist, wobei die dadurch gebildete tiefer liegende Fläche mit 114 bezeichnet ist. Ihre Tiefe ist so gewählt, daß der dort eingreifende Nocken 104 des Drehglieds 86 außen bündig mit der Fläche 115 des Riegels 87 verläuft. Die Kante 116 kann als Anschlag für die Drehendstellung des Nockens 104 in der Kippstellung des Beschlags herangezogen werden. Zur Bildung einer Riegelführung 117 (Figur 7) ist die Dicke der im wesentlichen plattenartigen Gehäusehälften 90 und 91 im mittleren Bereich erheblich reduziert. Gemäß den Darstellungen der Figuren 6 bis 8 können aber die beiden Gehäusehälften auch schalenartig ausgebildet sein. Dadurch entsteht dann ein ringsumlaufender Rand, der lediglich im Bereich des Riegelaustritts unterbrochen ist. Die beiden Gehäusehälften sind in üblicher Weise mit Durchgangsbohrungen 118 versehen, wobei die Darstellung in den Figuren 6 bis 8 insoweit nicht einschränkend verstanden werden darf. In Figur 6 sind zusätzlich noch Gewindebohrungen oder Gewindebuchsen 119 eingezeichnet, die an einer Gehäusehälfte angebracht sind, während die andere Gehäusehälfte entsprechende Durchgangsbohrungen für Verbindungsschrauben 89 aufweist. Die Hülse 102 ist in beiden Gehäusehälften drehbar gelagert, wobei auch bei einer wegen der Riegelführung notwendigen Dickenverringerung die Führung bzw. Lagerung zumindest für den längeren Hülsenteil an der betreffenden Gehäusehälfte etwas nach innen gezogen werden kann, soweit dies der Längsschlitz 110 zuläßt.

Bei der in den Figuren 12 und 13 gezeigten Variante ist das Drehglied eine kreisförmige Scheibe 120 konstanter Dicke. Sie ist auf einen hülsenförmigen Ansatz 121 des Drehgriffs 6 aufgesteckt, der gemäß Figur 13 einen Vierkantquerschnitt aufweist. Er nimmt die beim Ausführungsbeispiel relativ lange Vierkant-Welle 21 auf. Die Vierkantbohrung 122 ist an ihrem riegelseitigen Ende etwas aufgeweitet, so daß das freie Ende des hülsenförmigen Ansatzes 121 gemäß Figur 12 aufgedornt werden kann, wodurch eine unlösbare Einheit zwischen Drehgriff 6 und kreisförmiger Scheibe 120 entsteht. Dadurch kann die kreisförmige Scheibe 120 eine sonst bei solchen Drehgriffen notwendige Scheibe ersetzen, einschließlich eines zugehörigen Sicherungsrings.

Die Konstruktion des Riegels 87 weicht von derjenigen der Figuren 6 bis 8 insoweit ab, als der Riegel eine konstante Dicke aufweist. Er ist aber auch mit einem randoffenen Längsschlitz 110 sowie einer Kulissenführung 96 und einer Kulissenverlängerung 101 versehen.

Am Drehglied 120 sind zwei Kupplungszapfen angebracht, die denjenigen des Drehglieds 86 (Figur 24) entsprechen und deshalb auch mit 93 und 94 bezeichnet sind. Aus diesem Grunde ist die Arbeits- und Wirkungsweise dieser Variante mit derjenigen der Figuren 6 bis 11 vergleichbar. Es bedarf somit diesbezüglich keiner näheren Erläuterungen.

Die Ausführungsform nach den Figuren 12 und 13 ist jedoch insgesamt wesentlich weniger aufwendig als die beiden anderen und somit preisgünstiger herzustellen. Weniger Teile bedeuten im übrigen eine verringerte Störanfälligkeit. Ein gewisser Nachteil besteht im Wegfall der Links- und Rechtsverwendbarkeit.

Gemäß Figuren 11 und 12 kann man in den Blendrahmen 1 eine metallene Schraubhülse 123 einschrauben, welche ein Innengewinde 124 aufweist. Sie kann selbstschneidend sein. Das Innengewinde 124 nimmt eine Befestigungsschraube auf, mit dem die Grundplatte 80 des blendrahmenseitigen Vorrichtungsteils 25 an den Blendrahmen 1 angeschraubt wird. Es handelt sich hierbei um eine sog. Maschinenschraube, wenn das Innengewinde 124 ein entsprechendes Gewinde ist.

Gemäß Figur 10 ist das blendrahmenseitige Vorrichtungsteil 25 unmittelbar mit Holzschrauben 125 an den Blendrahmen 1 angeschraubt.

Eine weitere Befestigungsmöglichkeit für das Vorrichtungsteil 25 zeigt Figur 9. Eine in den Blendrahmen 1 eingepreßte Hülse mit Innengewinde steht über die Blendrahmenfläche vor und das vorstehende Ende nimmt das blendrahmenseitige Vorrichtungsteil 25 sowie ggf. eine Zwischenlage 92 auf, die mit entsprechend großen Bohrungen versehen sein müssen. Hierdurch entsteht aber eine gute Führung und Zentrierung. In das Gewinde der Hülse 126 wird eine Schraube vorzugsweise Maschinenschraube 127 eingedreht. Die Hülse 126 kann mit Hilfe eines einschraubbaren Querbolzens 128 gesichert werden, der nur bei geöffnetem Flügel 2 zugänglich ist.

## Patentansprüche

1. Zusatzverriegelungsvorrichtung für ein Fenster, eine Tür o.dgl. mit einem wenigstens drehbaren Flügel (2), insbesondere Dreh-Kippflügel, mit einem Drehgriff (6) zur Betätigung eines umschaltbaren Fenster- oder Türbeschlags, wobei eine mittels des Drehgriffs drehbare Welle (21) des Fenster- oder Türbeschlags zugleich mit einer Antriebsvorrichtung (22) des flügelseitigen Zusatzverriegelungsvorrichtungsteils (24) für den Riegel (23) der Zusatzverriegelungsvorrichtung (7) antriebsverbunden ist, der mit einem innenseitig auf den festen Rahmen (1) aufgesetzten, eine Riegelaufnahme (29) aufweisenden blendrahmenseitigen Zusatzverriegelungsvorrichtungsteil (25) zusammenwirkt, wobei der flügelseitige Zusatzverriegelungsvorrichtungsteil (24) innenseitig auf den Flügelrahmen (1) aufgesetzt ist, **dadurch gekennzeichnet**, daß die Antriebsvorrichtung (22) ein mit der drehbaren Welle (21) kuppelbares, in einem Vorrichtungsgehäuse (8) gelagertes Drehglied (20) aufweist, an welchem exzentrisch wenigstens ein parallel zur drehbaren Welle (21) vorstehender Kupplungszapfen (30) angebracht ist, der mit dem verschiebbar im Vorrichtungsgehäuse (8) gelagerten Riegel (23) der Zusatzverriegelungsvorrichtung (7) über wenigstens ein, im Vorrichtungsgehäuse (8) verschiebbar gelagertes Zwischenglied (18,19) indirekt kuppelbar ist, wobei das Drehglied (20) mit dem Zwischenglied (18,19) über eine erste Bewegungs-Umsetzungsvorrichtung (33) und das Zwischenglied (18,19) mit dem Riegel (23) der Zusatzverriegelungsvorrichtung (7) über eine zweite Bewegungs-Umsetzungsvorrichtung (40) gekuppelt ist.

2. Vorrichtung nach Anspruch 1, dadurch gekennzeichnet, daß die drehbare Welle (21) einen Vierkantquerschnitt aufweist und sie das Drehglied (20) sowie das Vorrichtungsgehäuse (8) quer durchsetzt, wobei das Drehglied (20) mit einer Vierkantbohrung versehen ist und beidseits einen radial vorstehenden Lagerzapfen (50,51) aufweist, der in einer Bohrung einer jeweils zugeordneten Gehäusewand (12,15) drehbar gelagert ist.

3. Vorrichtung nach Anspruch 1 oder 2, dadurch gekennzeichnet, daß das Zwischenglied aus zwei zumindest weitgehend identischen Zwischengliedhälften (18,19) besteht, zwischen denen sich das Drehglied (20) und der Riegel (23) der Zusatzverriegelungsvorrichtung (7) befinden, wobei der Riegel (23) und das Drehglied (20) mit jeder Zwischengliedhälfte (18,19), insbesondere in identischer Weise antriebsverbunden ist.

4. Vorrichtung nach Anspruch 3, dadurch gekennzeichnet, daß das Drehglied (20) zwei nach entgegengesetzten Richtungen vorstehende, in Verlängerung voneinander angeordnete Kupplungszapfen (30) aufweist und es vorzugsweise als kreisförmige Scheibe (48) mit den zentrisch angebrachten Lagerzapfen (50,51) ausgebildet ist.

5. Vorrichtung nach wenigstens einem der Ansprüche 1 bis 4, dadurch gekennzeichnet, daß jede Zwischengliedhälfte (18,19) als Flachschieber ausgebildet ist und einen sich in Verschieberichtung (34) erstreckenden, insbesondere beidendig verschlossenen Längsschlitz (32) aufweist, wobei in einen mittleren Bereich der einen Längsschlitzkante (35) ein kleiner Querschlitz (31) mündet und die beiden Querschlitze (31) mit den zugeordneten, darin eingreifenden Kupplungszapfen (30) des Drehglieds (20) die erste Bewegungs-Umsetzungsvorrichtung (33) bilden.

6. Vorrichtung nach Anspruch 5, dadurch gekennzeichnet, daß in die Längsschlitze (32) des Zwischenglieds (18,19) zwei in Verschieberichtung versetzte Gehäusezapfen (56,57) eingreifen, die Anschlagglieder für die beiden Verschiebeendstellungen des Zwischenglieds (18,19) bilden.

7. Vorrichtung nach Anspruch 5 oder 6, dadurch gekennzeichnet, daß die andere Längsschlitzkante (36) jeder Zwischengliedhälfte (18,19) eine Querausnehmung (37) aufweist, welche den zugeordneten Kupplungszapfen (30) des Drehglieds (20) beim Umschalten des Fenster- oder Türbeschlags von "Drehen" auf "Kippen" aufnimmt.

8. Vorrichtung nach wenigstens einem der Ansprüche 1 bis 7, dadurch gekennzeichnet, daß der Riegel (23) der Zusatzverriegelungsvorrichtung (7), insbesondere an seinem inneren Ende, zwei nach entgegengesetzten Seiten vorstehende Kupplungszapfen (55) aufweist, die in je einen Steuerschlitz (43) der zugeordneten Zwischengliedhälfte (18,19) eingreifen, wobei der Steuerschlitz (43) aus einem schräg zur Verschieberichtung des Zwischenglieds (18,19) verlaufenden Schlitzhauptteil (45) und je einem jedem Schlitzende zugeordneten Schlitznebenteil (46,47) besteht, die sich in Verschieberichtung (34) erstrecken, wobei desweiteren die beiden Kupplungszapfen (44) des Riegels (23) mit den Steuerschlitzen (43) die zweite Bewegungs-Umsetzungsvorrichtung (40) bilden.

9. Vorrichtung nach wenigstens einem der Ansprüche 1 bis 8, dadurch gekennzeichnet, daß das Gehäuse (8) des flügelseitigen Vorrichtungsteils (24) aus zwei zumindest im wesentlichen spiegelsymmetrischen Gehäuseteilen (10,11) besteht, von denen jedes eine Zwischengliedhälfte (18,19) aufnimmt.

10. Vorrichtung nach wenigstens einem der Ansprüche 3 bis 9, dadurch gekennzeichnet, daß jede Zwischengliedhälfte (18,19) an ihrem in Verschieberichtung (34) vorderen und hinteren Ende eine Kupplungshälfte (69,70) zum Anbringen einer Treibstange (71,72) oder eines Treibstangen-Anschlußstücks (73) mit der Kupplungs-Gegenhälfte (74,75) aufweist, wobei die Treibstangen-Anschlußstücke (73) über je einen Gehäusedurchbruch (76,77) nach außen vorstehen.

11. Vorrichtung nach Anspruch 10, dadurch gekennzeichnet, daß die Kupplungshälfte ein insbesondere rechteckiger Durchbruch (69,70) an der Zwischengliedhälfte (18,19) und die Kupplungs-Gegenhälfte (74,75) ein zapfenförmiger, quer zur Längsachse vorstehender Ansatz entsprechenden Querschnitts ist.

12. Vorrichtung nach wenigstens einem der Ansprüche 1 bis 11, dadurch gekennzeichnet, daß der Drehgriff (6) eine Rosette (61) mit zwei gegen den Flügelholm (14) hin vorstehenden Zentrierhülsen (62,63) aufweist und am Gehäuse (8) des flügelseitigen Vorrichtungsteils (24) im gleichen Lochabstand zwei Durchgangsbohrungen angebracht sind, die jeweils eine Buchse (58,59) aufnehmen, deren Querschnitt etwa demjenigen der Zentrierhülsen (62,63) entspricht, die einerseits axial an der zugeordneten Zentrierhülse (62,63) anliegen und andererseits über die griffabgewandte Gehäusewand (12) vorstehen.

13. Vorrichtung nach Anspruch 12, dadurch gekennzeichnet, daß die Buchse (58,59) im Gehäuse (8) axial begrenzt verschiebbar ist.

14. Vorrichtung nach Anspruch 12, dadurch gekennzeichnet, daß die Querschnitte der Zentrierhülse (62,63) und der Buchse (58,59) gleich sind und die Buchse mit einem Außenbund (64)in eine absatzartige Bohrungserweiterung (65,66) des Gehäuses (8) derart eingreift, daß ihr zugeordnetes Ende über die griffabgewandte Gehäuseaußenfläche vorsteht.

15. Vorrichtung nach Anspruch 12, dadurch gekennzeichnet, daß der Außendurchmesser der Zentrierhülse (62,63) kleiner ist als derjenige der Buchse (58,59) und letztere mit einer Bohrungserweiterung (68) das freie Ende der Zentrierhülse (62,63) zentrierend aufnimmt.

16. Vorrichtung nach Anspruch 15, dadurch gekennzeichnet, daß die Bohrungserweiterung (68) am einen Bohrungsende der Buchse (58,59) angebracht ist und sich im Abstand vom anderen Bohrungsende ein Außenbund (64) befindet, der in die absatzartige Bohrungserweiterung (68) des Vorrichtungsgehäuses (8) derart eingreift, daß das zugeordnete Buchsenende über die griffabgewandte Gehäuseaußenfläche vorsteht.

17. Vorrichtung nach wenigstens einem der Ansprüche 3 bis 16, dadurch gekennzeichnet, daß auf die grifferne Fläche des Drehglieds (20) ein nockenartiger Ansatz (52) aufgesetzt ist, der mit einem Anschlagglied (55) an der Innenfläche der zugeordneten Zwischengliedhälfte (18) eine Drehbegrenzungsvorrichtung bei vorgeschlossenem Riegel (23) bzw. in der Schließstellung des Fenster- oder Türbeschlags bildet.

18. Vorrichtung nach wenigstens einem der Ansprüche 1 bis 17, dadurch gekennzeichnet, daß das blendrahmenseitige Vorrichtungsteil (25) aus einer am Blendrahmen (1) anlegbaren Grundplatte (80) mit Befestigungsbohrungen (81) und einem haubenartigen, gegen den Riegel (23) hin offenen Aufsatz (82) besteht.

19. Vorrichtung nach Anspruch 18, dadurch gekennzeichnet, daß das blendrahmenseitige Vorrichtungsteil (25) zu einer Quermittelebene symmetrisch ausgebildet ist.

20. Vorrichtung nach wenigstens einem der Ansprüche 1 bis 19, dadurch gekennzeichnet, daß zwischen die Zusatzverriegelungsvorrichtung (7) und mindestens eine weitere Zusatzverriegelungsvorrichtung (7), insbesondere gleicher Art, eine Bewegungs- und Kraftübertragungseinrichtung (71,72,130) geschaltet ist, deren Enden jeweils mit dem zugeordneten Zwischenglied (18,19) antriebsverbunden sind.

21. Vorrichtung nach Anspruch 20, dadurch gekennzeichnet, daß die Kraftübertragungseinrichtung eine Eckumlenkung (130) aufweist.

22. Zusatzverriegelungsvorrichtung für ein Fenster, eine Tür o.dgl. mit einem wenigstens drehbaren Flügel (2), insbesondere Dreh-Kippflügel, mit einem Drehgriff (6) zur Betätigung eines umschaltbaren Fenster- oder Türbeschlags, wobei eine mittels des Drehgriffs drehbare Welle (21) des Fenster- oder Türbeschlags zugleich mit einer Antriebsvorrichtung (22) des flügelseitigen Zusatzverriegelungsvorrichtungsteils (24) für den Riegel (23) der Zusatzverriegelungsvorrichtung (7a), antriebsverbunden ist, der mit einem innenseitig auf den festen Rahmen (1) aufgesetzten, eine Riegelaufnahme (29) aufweisenden blendrahmenseitigen Zusatzverriegelungsvorrichtungsteil, (25) zusammenwirkt, wobei der flügelseitige Zusatzverreigelungsvorrichtungsteil (24) innenseitig auf den Flügelrahmen (1) aufgesetzt ist, **dadurch gekennzeichnet**, daß die Antriebsvorrichtung ein mit der drehbaren Welle (21) kuppelbares, in einem Vorrichtungsgehäuse (88) gelagertes Drehglied (86) aufweist, an welchem exzentrisch wenigstens ein parallel zur drehbaren Welle (21) vorstehender Kupplungszapfen (93,94) angebracht ist, der mit einer Kulissenführung (96) des verschiebbar im Vorrichtungsgehäuse (88) gelagerten Riegels (87) eine Bewegungs-Umsetzungsvorrichtung (97) bildet, wobei der Kupplungszapfen (93,94) über einen 90° übersteigenden Drehwinkel des Drehgriffs (6) in die Kulissenführung (96) eingreift.

23. Vorrichtung nach Anspruch 22, dadurch gekennzeichnet, daß das Drehglied (86) im wesentlichen aus einer beidendig im Vorrichtungsgehäuse (88) drehbar gelagerten Hülse (102) mit Vierkantbohrung (103) sowie einem außermittig daran angeordneten Nocken (104) mit dem wenigstens einen Kupplungszapfen (93,94) und die Kulissenführung (96) aus einem geneigt zur Riegel-Verschieberichtung (99) verlaufenden geraden oder leicht bogenförmigen Schlitz des Riegels (87) besteht.

24. Vorrichtung nach Anspruch 23, dadurch gekennzeichnet, daß der Riegel (87) an seinem inneren Ende gabelförmig gestaltet ist und ein randoffener Längsschlitz (110) zwischen den beiden Gabelzinken (108,109) die Hülse (102) des Drehglieds (86) aufnimmt, und daß sich die Kulissenführung (96) am einen Gabelzinken (108) befindet.

25. Vorrichtung nach Anspruch 24, dadurch gekennzeichnet, daß am anderen Gabelzinken (109) eine insbesondere kreisbogenförmige Kulissenverlängerung (101) und am Drehglied (86) zwei im Winkelabstand angeordnete Kupplungszapfen (93,94) angebracht sind, wobei der längere erste Kupplungszapfen (94) während einer ersten Vierteldrehung bei vorgeschlossenem und zurückgezogenem Riegel (87) in die Kulissenführung (96) eingreift, während der zweite Kupplungszapfen (92) während einer zweiten Vierteldrehung in dem Maße in die Kulissenverlängerung (101) eintritt, in dem der erste Zapfen (94) aus der Kulissenführung (96) austritt.

26. Vorrichtung nach Anspruch 25, dadurch gekennzeichnet, daß am Ende der zweiten Vierteldrehung des Drehglieds (86) der erste Kupplungszapfen (93) in die Kulissenverlängerung (96) eintritt, die über diesen Bereich eine größere Tiefe für den längeren ersten Kupplungszapfen (93) aufweist.

27. Vorrichtung nach wenigstens einem der Ansprüche 23 bis 26, dadurch gekennzeichnet, daß der Riegel (87) im Bewegungsbereich des Drehglied-Nockens (104) eine geringere Dicke aufweist und die Nockenaußenfläche mit der Riegelaußenfläche (115) etwa bündig verläuft.

28. Vorrichtung nach Anspruch 27, dadurch gekennzeichnet, daß durch die Dickenverringerung (114) des Riegels (87) mindestens eine Anschlagkante (116) für den Nocken (104) des Drehglieds (86) gebildet ist, an der er in der 180°-Drehstellung des Handgriffs (6) auftrifft.

29. Vorrichtung nach wenigstens einem der Ansprüche 22 bis 28, dadurch gekennzeichnet, daß das Vorrichtungsgehäuse (88) aus zwei zumindest etwa spiegelsymmetrischen Gehäusehälften (90,91) besteht und die Riegelführung (117) je zur Hälfte in den Gehäusehälften ausgebildet ist.

30. Vorrichtung nach wenigstens einem der Ansprüche 22 bis 29, dadurch gekennzeichnet, daß das blendrahmenseitige Vorrichtungsteil (25) aus einer am Blendrahmen (1) anlegbaren Grundplatte (80) mit Befestigungsbohrungen (81) und einem haubenartigen, gegen den Riegel (23) hin offenen Aufsatz (82) besteht.

31. Vorrichtung nach wenigstens einem der Ansprüche 22 bis 30, dadurch gekennzeichnet, daß das blendrahmenseitige Vorrichtungsteil (25) zu einer Quermittelebene symmetrisch ausgebildet ist.

32. Vorrichtung nach wenigstens einem der Ansprüche 22 oder 24 bis 26 bzw. 29 bis 31, dadurch gekennzeichnet, daß das Drehglied (120) eine kreisförmige Scheibe ist und der Drehgriff (6) an seinem gegen den Flügel (2) weisenden Ende einen hülsenförmigen Ansatz (121) mit Vierkantbohrung aufweist, der das aufgesteckte Drehglied (120) vor dem Vernieten überragt, wobei das überstehende Ansatzende einen Hohlniet bildet.

33. Vorrichtung nach Anspruch 32, dadurch gekennzeichnet, daß der Hohlniet (121) einen Vierkantquerschnitt und das Drehglied (120) eine Vierkantbohrung (122) aufweisen.

## Claims

1. A supplementary locking device for a window, a door or the like having an at least turnable leaf (2), in particular a turn-and-tilt leaf, with a rotary handle (6) for actuating a window or door fitting which can be switched over, wherein a shaft (21) of the window or door fitting, which is rotatable by means of the rotary handle, is at the same time drivingly connected to a drive device (22) of the part (24) of the supplementary locking device which is at the leaf side for the bolt (23) of the supplementary locking device (7), which co-operates with a part (25) of the supplementary locking device which is at the fixed frame side and which is fitted at the inside on to the fixed frame (1) and which has a bolt receiving means (29), wherein the part (24) of the supplementary locking device at the leaf side is fitted at the inside on to the leaf frame (1), characterised in that the drive device (22) has a rotary member (20) which can be coupled to the rotatable shaft (21) and which is mounted in a device housing (8) and on which there is eccentrically mounted at least one coupling projection (30) which projects in parallel relationship to the rotatable shaft (21) and which is indirectly coupleable by way of at least one intermediate member (18, 19) mounted displaceably in the device housing (8) to the bolt (23) of the supplementary locking device (7), which is mounted displaceably in the device housing (8), wherein the rotary member (20) is coupled to the intermediate member (18, 19) by way of a first motion-conversion device (33) and the intermediate member (18, 19) is coupled to the bolt (23) of the supplementary locking device (7) by way of a second motion-conversion device (40).

2. A device according to claim 1 characterised in that the rotatable shaft (21) is of a quadrangular cross-section and it passes through the rotary member (20) and the device housing (8) in transverse relationship, wherein the rotary member (20) is provided with a quadrangular bore and has on both sides a radially projecting trunnion (50, 51) which is rotatably mounted in a bore in a respectively associated housing wall (12, 15).

3. A device according to claim 1 or claim 2 characterised in that the intermediate member comprises two at least substantially identical intermediate member halves (18, 19) between which the rotary member (20) and the bolt (23) of the supplementary locking device (7) are disposed, wherein the bolt (23) and the rotary member (20) is drivingly connected to each intermediate member half (18, 19), in particular in identical fashion.

4. A device according to claim 3 characterised in that the rotary member (20) has two coupling projections (30) which project in opposite directions and which are arranged in line with each other and it is preferably in the form of a circular disc (48) with the centrally disposed trunnions (50, 51).

5. A device according to one of claims 1 to 4 characterised in that each intermediate member half (18, 19) is in the form of a flat slider and has a longitudinal slot (32) which extends in the direction of displacement (34) and which in particular is closed at both ends, wherein a small transverse slot (31) opens into a central region of the one longitudinal slot edge (35) and the two transverse slots (31) with the associated coupling projections (30) of the rotary member (20), which engage therein, form the first motion-conversion device (33).

6. A device according to claim 5 characterised in that engaging into the longitudinal slots (32) of the intermediate member (18, 19) are two housing projections (56, 57) which are displaced in the direction of displacement and which form abutment members for the two limit positions of displacement of the intermediate member (18, 19).

7. A device according to claim 5 or claim 6 characterised in that the other longitudinal slot edge (36) of each intermediate member half (18, 19) has a transverse recess (37) which accommodates the associated coupling projection (30) of the rotary member (20) when the window or door fitting is switched over from 'turn' to 'tilt'.

8. A device according to at least one of claims 1 to 7 characterised in that the bolt (23) of the supplementary locking device (7), in particular at its inner end, has two coupling projections (55) which project towards opposite sides and which each engage into a respective control slot (43) in the associated intermediate member halves (18, 19), wherein the control slot (43) comprises a main slot portion (45) extending inclinedly with respect to the direction of displacement of the intermediate member (18, 19) and respective secondary slot portions (46, 47) which are associated with each respective slot end and which extend in the direction of displacement (34), wherein moreover the two coupling projections (44) of the bolt (23) with the control slots (43) form the second motion-conversion device (40).

9. A device according to at least one of claims 1 to 8 characterised in that the housing (8) of the part (24) of the device at the leaf side comprises two at least substantially mirror image-symmetrical housing portions (10, 11), each of which accommodates an intermediate member half (18, 19).

10. A device according to at least one of claims 3 to 9 characterised in that at its front and rear ends in the direction of displacement (34) each intermediate member half (18, 19) has a coupling half (69, 70) for mounting a drive bar (71, 72) or a drive bar connecting portion (73) with the coupling counterpart half (74, 75), wherein the drive bar connecting portions (73) project outwardly by way of a respective opening (76, 77) in the housing.

11. A device according to claim 10 characterised in that the coupling half is an in particular rectangular opening (69, 70) on the intermediate member half (18, 19) and the coupling counterpart half (74, 75) is a pin-shaped projection of corresponding cross-section, which projects transversely with respect to the longitudinal axis.

12. A device according to at least one of claims 1 to 11 characterised in that the rotary handle (6) has a collar (61) with two centering sleeves (62, 63) projecting towards the leaf frame member (14) and provided on the housing (8) of the part (24) of the device at the leaf side at the same spacing are two through bores which each accommodate a respective bush (58, 59) whose cross-section approximately corresponds to that of the centering sleeves (62, 63), which on the one hand bear axially against the associated centering sleeve (62, 63) and which on the other hand project beyond the housing wall (12) that is remote from the handle.

13. A device according to claim 12 characterised in that the bush (58, 59) is axially limitedly displaceable in the housing (8).

14. A device according to claim 12 characterised in that the cross-sections of the centering sleeve (62, 63) and the bush (58, 59) are identical and the bush engages with an outer shoulder (64) into a step-like bore enlargement (65, 66) in the housing (8) in such a way that its associated end projects beyond the outside surface of the housing, that is remote from the handle.

15. A device according to claim 12 characterised in that the outside diameter of the centering sleeve (62, 63) is smaller than that of the bush (58, 59) and the latter with a bore enlargement (68) centeringly accommodates the free end of the centering sleeve (62, 63).

16. A device according to claim 15 characterised in that the bore enlargement (68) is disposed at an end of the bore in the bush (58, 59) and disposed at a spacing from the other end of the bore is an outer shoulder (64) which engages into the step-like bore enlargement (68) of the device housing (8) in such a way that the associated end of the bush projects beyond the outside surface of the housing, that is remote from the handle.

17. A device according to at least one of claims 3 to 16 characterised in that fitted on to the surface of the rotary member (20), that is remote from the handle, is a cam-like projection (52) which with an abutment member (55) at the inside surface of the associated intermediate member half (18) forms a rotation-limiting device when the bolt (23) is in the forwardly closed position or in the closed position of the window or door fitting.

18. A device according to at least one of claims 1 to 17 characterised in that the part of the device (25) at the fixed frame side comprises a base plate (80) with fixing bores (81), which can be fitted to the fixed frame (1), and a hood-like attachment (82) which is open towards the bolt (23).

19. A device according to claim 18 characterised in that the part of the device (25), which is on the fixed frame side, is of a symmetrical configuration relative to a transverse central plane.

20. A device according to at least one of claims 1 to 19 characterised in that connected between the supplementary locking device (7) and at least one further supplementary locking device (7), in particular of the same kind, is a motion- and force-transmitting device (71, 72, 130), the ends of which are respectively connected to the associated intermediate member (18, 19).

21. A device according to claim 20 characterised in that the force-transmitting device has a corner-negotiating diversion means (130).

22. A supplementary locking device for a window, a door or the like having an at least turnable leaf (2), in particular a turn-and-tilt leaf, with a rotary handle (6) for actuating a window or door fitting which can be switched over, wherein a shaft (21) of the windor or door fitting, which is rotatable by means of the rotary handle, is at the same time drivingly connected to a drive device (22) of the part (24) of the supplementary locking device which is at the leaf side for the bolt (23) of the supplementary locking device (7a), which co-operates with a part (25) of the supplementary locking device which is at the fixed frame side and which is fitted at the inside on to the fixed frame (1) and which has a bolt receiving means (29), wherein the part (24) of the supplementary locking device at the leaf side is fitted at the inside on to the leaf frame (1), characterised in that the drive device has a rotary member (86) which can be coupled to the rotatable shaft (21) and which is mounted in a device housing (88) and on which there is eccentrically mounted at least one coupling projection (93, 94) which projects parallel to the rotatable shaft (21) and which with a sliding guide (96) of the bolt (87) mounted displaceably in the device housing (88) forms a motion-conversion device (97), wherein the coupling projection (93, 94) engages into the sliding guide (96) over a rotary angle of the rotary handle (6), that exceeds 90°.

23. A device according to claim 22 characterised in that the rotary member (86) substantially comprises a sleeve (102) rotatably supported at both ends in the device housing (88), with a quadrangular bore (103) and a cam (104) arranged eccentrically thereon with the at least one coupling projection (93, 94) and the sliding guide (96) comprises a slot in the bolt (87), which slot is slightly arcuate or straight and extends inclinedly with respect to the bolt displacement direction (99).

24. A device according to claim 23 characterised in that the bolt (87) is of a forked configuration at its inner end and an open-ended longitudinal slot (110) between the two prongs (108, 109) of the fork receives the sleeve (102) of the rotary member (86) and that the sliding guide (96) is on the one prong (108) of the fork.

25. A device according to claim 24 characterised in that a sliding guide extension (101) which in particular is in the form of a circular arc is provided on the other prong (109) of the fork and two coupling projections (93, 94) which are arranged at an angular spacing are disposed on the rotary member (86), wherein the longer first coupling projection (94) engages into the sliding guide (96) during a first quarter turn with the bolt (87) forwardly closed and withdrawn, while during a second quarter turn the second coupling projection (92) engages into the sliding guide extension (101) to the extent to which the first projection (94) comes out of the sliding guide (96).

26. A device according to claim 25 characterised in that at the end of the second quarter turn of the rotary member (86) the first coupling projection (93) passes into the sliding guide extension (96) which over that region is of a greater depth for the longer first coupling projection (93).

27. A device according to at least one of claims 23 to 26 characterised in that in the range of movement of the rotary member cam (104) the bolt (87) is of smaller thickness and the outside cam surface extends approximately flush with the outside surface (115) of the bolt.

28. A device according to claim 27 characterised in that the reduction in thickness (114) of the bolt (87) forms at least one abutment edge (116) for the cam (104) of the rotary member (86), against which it bears in the 180° rotary position of the handle (6).

29. A device according to at least one of claims 22 to 28 characterised in that the device housing (88) comprises two housing halves (90, 91) which are at least approximately in mirror-image symmetrical relationship and respective halves of the bolt guide means (117) are formed in the housing halves.

30. A device according to at least one of claims 22 to 29 characterised in that the part of the device (25) at the fixed frame side comprises a base plate (80) with fixing bores (81), which can be fitted to the fixed frame (1), and a hood-like attachment (82) which is open towards the bolt (23).

31. A device according to at least one of claims 22 to 30 characterised in that the part of the device (25), which is on the fixed frame side, is of a symmetrical configuration relative to a transverse cnetral plane.

32. A device according to at least one of claims 22 or 24 to 26 or 29 to 31 characterised in that the rotary member (120) is a circular disc and at its end facing towards the leaf (2) the rotary handle (6) has a sleeve-shaped projection (121) with a quadrangular bore, which projects beyond the rotary member (120) fitted thereon, prior to the riveting operation, the projecting end of the projection forming a hollow rivet.

33. A device according to claim 32 characterised in that the hollow rivet (21) is of a quadrangular cross-section and the rotary member (120) has a quadrangular bore (122).

## Revendications

1. Dispositif de verrouillage supplémentaire pour fenêtre, porte ou similaire à battant (2) au moins oscillant, en particulier oscillo-basculant, avec une poignée pivotante (6) pour l'actionnement d'une ferrure commutable de fenêtre ou de porte, un axe (21) de la ferrure de fenêtre ou de porte, susceptible d'être entraîné en rotation au moyen de la poignée pivotante, étant en même temps relié en commande à un dispositif d'entraînement (22) agencé sur l'élément du dispositif de verrouillage supplémentaire (24) côté battant et destiné à entraîner le pêne (23) du dispositif de verrouillage supplémentaire (7), lequel pêne coopère avec un élément de dispositif de verrouillage supplémentaire (25) côté dormant, rapporté sur le côté intérieur du dormant (1) et présentant un logement de pêne (29), l'élément du dispositif de verrouillage supplémentaire (24) côté battant étant rapporté sur le côté intérieur du battant (1), caractérisé en ce que le dispositif d'entraînement (22) présente un élément rotatif (20) logé dans un boîtier de dispositif (8) et susceptible d'être couplé à l'axe rotatif (21), au moins un téton d'accouplement (30) en saillie parallèlement à l'axe rotatif (21) étant rapporté de manière excentrée sur ledit élément rotatif, ledit téton d'accouplement pouvant être couplé indirectement avec le pêne (23) du dispositif de verrouillage supplémentaire (7), logé mobile dans le boîtier de dispositif (8), par le biais d'au moins un élément intermédiaire (18, 19) logé mobile dans le boîtier de dispositif (8), l'élément rotatif (20) étant couplé à l'élément intermédiaire (18, 19) par un premier dispositif de conversion de mouvement (33) et l'élément intermédiaire (18, 19) étant couplé au pêne (23) du dispositif de verrouillage supplémentaire (7) par un second dispositif de conversion de mouvement (40).

2. Dispositif selon la revendication 1, caractérisé en ce que l'axe rotatif (21) est de section carrée et traverse perpendiculairement l'élément rotatif (20) ainsi que le boîtier de dispositif (8), l'élément rotatif (20) étant doté d'une ouverture carrée et présentant, de part et d'autre, un tourillon (50, 51) en saillie radiale, logé rotatif dans une ouverture ménagée dans la paroi de boîtier (12,15) associée.

3. Dispositif selon la revendication 1 ou 2, caractérisé en ce que l'élément intermédiaire se compose de deux moitiés d'éléments intermédiaires (18, 19) au moins largement identiques, entre lesquelles se trouvent l'élément rotatif (20) et le pêne (23) du dispositif de verrouillage supplémentaire (7), le pêne (23) et l'élément rotatif (20) étant reliés en commande en particulier de manière identique à chaque moitié d'élément intermédiaire (18, 19).

4. Dispositif selon la revendication 3, caractérisé en ce que l'élément rotatif (20) comporte deux tétons d'accouplement (30) agencés dans le prolongement l'un de l'autre et dépassant dans des sens opposés et se présente, de préférence, sous la forme d'un disque circulaire (48) sur lequel les tourillons (50, 51) sont rapportés de manière centrée.

5. Dispositif selon l'une au moins des revendications 1 à 4, caractérisé en ce que chaque moitié d'élément intermédiaire (18, 19) se présente sous la forme d'un coulisse plate et comporte une fente longitudinale (32) en particulier fermée aux deux extrémités et s'étendant dans la direction de déplacement (34), une petite fente transversale (31) débouchant dans une zone médiane de l'arête de fente longitudinale (35) et les deux fentes transversales (31) constituant, avec les tétons d'accouplement (30) associés de l'élément rotatif (20) qui s'y engagent, le premier dispositif de conversion de mouvement (33).

6. Dispositif selon la revendication 5, caractérisé en ce que, dans la fente longitudinale (32) de l'élément intermédiaire (18, 19), s'engagent deux tétons de boîtier (56, 57) décalés dans la direction du déplacement, qui constituent les éléments de butée correspondant aux deux positions de fin de course de l'élément intermédiaire (18, 19).

7. Dispositif selon la revendication 5 ou 6, caractérisé en ce que l'autre arête de fente longitudinale (36) de chaque moitié d'élément intermédiaire (18, 19) présente un évidement transversal (37) qui reçoit le téton d'accouplement (30) associé de l'élément rotatif (20) lors de la commutation de la ferrure de fenêtre ou de porte du mode "oscillant" au mode "basculant".

8. Dispositif selon l'une au moins des revendications 1 à 7, caractérisé en ce que le pêne (23) du dispositif de verrouillage supplémentaire (7) présente, en particulier à son extrémité interne, deux tétons d'accouplement (44) dépassant dans des sens opposés, qui s'engagent chacun dans une fente de commande (43) de la moitié d'élément intermédiaire (18, 19) associée, la fente de commande (43) consistant en une portion de fente principale (45) orientée en biais par rapport à la direction de déplacement de l'élément intermédiaire (18, 19) et en une portion de fente secondaire (46, 47) associée à chaque extrémité de la fente et s'étendant dans la direction de déplacement (34), les deux tétons d'accouplement (44) du pêne (23) formant en outre avec les fentes de commande (43) le second dispositif de conversion de mouvement (40).

9. Dispositif selon l'une au moins des revendications 1 à 8, caractérisé en ce que le boîtier (8) de l'élément de dispositif (24) côté battant se compose de deux éléments de boîtier (10, 11) au moins sensiblement symétriques selon un axe, chacun desdits éléments de boîtier recevant une moitié d'élément intermédiaire (18, 19).

10. Dispositif selon l'une au moins des revendications 3 à 9, caractérisé en ce que chaque moitié d'élément intermédiaire (18, 19) présente, à ses extrémités avant et arrière dans la direction de déplacement (34), une moitié d'accouplement (69, 70) pour rapporter une tringle d'actionnement (71, 72) ou un élément de raccordement de tringle d'actionnement (73) présentant l'autre moitié d'accouplement (74, 75), les éléments de raccordement de tringle d'actionnement (73) dépassant vers l'extérieur via une ouverture de boîtier (76, 77).

11. Dispositif selon la revendication 10, caractérisé en ce que la moitié d'accouplement consiste en une ouverture (69, 70) en particulier de forme rectangulaire, ménagée dans la moitié d'élément intermédiaire (18, 19) et en ce que l'autre moitié d'accouplement (74, 75) consiste en un appendice de section correspondante, en forme de téton et dépassant perpendiculairement à l'axe longitudinal.

12. Dispositif selon l'une au moins des revendications 1 à 11, caractérisé en ce que la poignée pivotante (6) présente une rosette (61) avec deux douilles de centrage (62, 63) dépassant en direction du montant de battant (14) et en ce que, au niveau du boîtier (8) de l'élément de dispositif (24) côté battant sont prévus, avec un même écartement, deux alésages de passage qui reçoivent chacun une douille (58, 59) dont la section correspond sensiblement à celle des douilles de centrage (62, 63) qui, d'un côté, sont adjacentes axialement à la douille de centrage (62, 63) associée et, de l'autre côté, dépassent de la paroi de boîtier (12) côté opposé à la poignée.

13. Dispositif selon la revendication 12, caractérisé en ce que la douille (58, 59) peut se déplacer axialement et de manière limitée à l'intérieur du boîtier (8).

14. Dispositif selon la revendication 12, caractérisé en ce que les sections de la douille de centrage (62, 63) et de la douille (58, 59) sont égales et en ce que la douille s'engage, par sa collerette (64) dans un dégagement en forme d'épaulement (65, 66) du boîtier (8) de telle sorte que l'extrémité correspondante dépasse de la surface externe de boîtier côté opposé à la poignée.

15. Dispositif selon la revendication 12, caractérisé en ce que le diamètre externe de la douille de centrage (62, 63) est inférieur à celui de la douille (58, 59) et en ce que cette dernière reçoit, en la centrant au niveau d'un dégagement (68), l'extrémité libre de la douille de centrage (62, 63).

16. Dispositif selon la revendication 15, caractérisé en ce que le dégagement (68) est pratiqué à une extrémité de l'alésage de la douille (58, 59) et en ce qu'une collerette (64) se trouve à distance de l'autre extrémité de l'alésage, ladite collerette s'engageant dans le dégagement en forme d'épaulement (68) du boîtier de dispositif (8) de telle sorte que l'extrémité de douille correspondante dépasse de la surface externe de boîtier côté opposé à la poignée.

17. Dispositif selon l'une au moins des revendications 3 à 16, caractérisé en ce qu'un ressaut (52) en forme de came est prévu sur la surface de l'élément rotatif (20) qui est éloignée de la poignée, lequel ressaut forme avec un élément de butée (55) sur la face interne de la moitié d'élément intermédiaire associée (18) un dispositif de limitation de rotation lorsque le pêne (23) est préfermé ou lorsque la ferrure de fenêtre ou de porte est en position fermée.

18. Dispositif selon l'une au moins des revendications 1 à 17, caractérisé en ce que l'élément de dispositif (25) côté dormant se compose d'une platine (80) susceptible d'être posée sur le dormant (1) et dotée de trous de fixation (81), et d'un ressaut (82) en forme de capot, ouvert en direction du pêne (23).

19. Dispositif selon la revendication 18, caractérisé en ce que l'élément de dispositif (25) côté dormant est symétrique par rapport à un plan médian transversal.

20. Dispositif selon l'une au moins des revendications 1 à 19, caractérisé en ce qu'entre le dispositif de verrouillage supplémentaire (7) et au moins un autre dispositif de verrouillage supplémentaire (7), en particulier de même type, est interposé un dispositif de transmission de force et de mouvement (71, 72, 130), dont les extrémités sont respectivement reliées en commande à l'élément intermédiaire (18, 19) associé.

21. Dispositif selon la revendication 20, caractérisé en ce que le dispositif de transmission de force présente un renvoi d'angle (130).

22. Dispositif de verrouillage supplémentaire pour fenêtre, porte ou similaire à battant (2) au moins oscillant, en particulier oscillo-basculant, avec une poignée pivotante (6) pour l'actionnement d'une ferrure commutable de fenêtre ou de porte, un axe (21) de la ferrure de fenêtre ou de porte, susceptible d'être entraîné en rotation au moyen de la poignée pivotante, étant en même temps relié en commande à un dispositif d'entraînement (22) agencé sur l'élément de dispositif de verrouillage supplémentaire (24) côté battant et destiné à entraîner le pêne (23) du dispositif de verrouillage supplémentaire (7a), lequel pêne coopère avec un élément de dispositif de verrouillage supplémentaire (25) côté dormant, rapporté sur le côté intérieur du dormant (1) et présentant un logement de pêne (29), l'élément du dispositif de verrouillage supplémentaire (24) côté battant étant rapporté sur le côté intérieur du battant (1), caractérisé en ce que le dispositif d'entraînement présente un élément rotatif (86) logé dans un boîtier de dispositif (88) et susceptible d'être couplé à l'axe rotatif (21), au moins un téton d'accouplement (93, 94) en saillie parallèlement à l'axe rotatif (21) étant rapporté de manière excentrée et formant, avec un guide de coulisse (96) ménagé dans le pêne (87) monté mobile dans le boîtier de dispositif (88), un dispositif de conversion de mouvement (97), le téton d'accouplement (93, 94) s'engageant dans le guide de coulisse (96) lorsque l'angle de rotation de la poignée pivotante (6) est supérieur à 90°.

23. Dispositif selon la revendication 22, caractérisé en ce que l'élément rotatif (86) se compose essentiellement d'une douille (102) logée mobile en rotation à ses deux extrémités dans le boîtier de dispositif (88) et avec un trou carré (103), ainsi que d'une came (104) agencée excentrée sur ladite douille avec le ou les tétons d'accouplement (93, 94), et en ce que le guide de coulisse (96) se compose d'une fente ménagée dans le pêne (87), droite ou légèrement cintrée et inclinée par rapport à la direction de déplacement du pêne (99).

24. Dispositif selon la revendication 23, caractérisé en ce que le pêne (87) est fourchu à son extrémité interne et en ce qu'une fente longitudinale (110) ouverte sur le bord entre les deux bras de fourche (108, 109) reçoit la douille (102) de l'élément rotatif (86) et en ce que le guide de coulisse (96) se trouve sur un bras de fourche (108).

25. Dispositif selon la revendication 24, caractérisé en ce qu'un prolongement de coulisse (101) en particulier en arc de cercle est prévu sur l'autre bras de fourche (109) et en ce que deux tétons d'accouplement (93, 94) sont agencés avec un décalage angulaire sur l'élément rotatif (86), le premier téton d'accouplement (94), plus long, s'engageant dans le guide de coulisse (96) pendant un premier quart de tour lorsque le pêne (87) est préfermé et rétracté, tandis que le second téton d'accouplement (93) s'engage dans le prolongement de coulisse (101) pendant un second quart de tour à mesure que le premier téton (94) sort du guide de coulisse (96).

26. Dispositif selon la revendication 25, caractérisé en ce qu'à la fin du second quart de tour de l'élément rotatif (86), le premier téton d'accouplement (93) s'engage dans le prolongement de coulisse (96), qui présente sur cette zone une plus grande profondeur pour recevoir le premier téton d'accouplement (93), plus long.

27. Dispositif selon l'une au moins des revendications 23 à 26, caractérisé en ce que le pêne (87) présente une épaisseur moindre dans la zone de mouvement de la came d'élément rotatif (104) et en ce que la surface externe de la came affleure sensiblement la surface externe du pêne (115).

28. Dispositif selon la revendication 27, caractérisé en ce que la réduction d'épaisseur (114) du pêne (87) forme au moins une arête de butée (116) pour la came (104) de l'élément rotatif (86), contre laquelle ladite came vient buter dans la position de rotation de 180° de la poignée (6).

29. Dispositif selon l'une au moins des revendications 22 à 28, caractérisé en ce que le boîtier de dispositif (88) se compose de deux moitiés de boîtier (90, 91) au moins sensiblement symétriques selon un axe et en ce que le guidage de pêne (117) est formé respectivement pour moitié dans chaque moitié de boîtier.

30. Dispositif selon l'une au moins des revendications 22 à 29, caractérisé en ce que l'élément de dispositif (25) côté dormant se compose d'une platine (80) susceptible d'être posée sur le dormant (1) et dotée de trous de fixation (81), ainsi que d'un ressaut (82) en forme de capot, ouvert en direction du pêne (23).

31. Dispositif selon l'une au moins des revendications 22 à 30, caractérisé en ce que l'élément de dispositif (25) côté dormant est symétrique par rapport à un plan médian transversal.

32. Dispositif selon l'une au moins des revendications 22 ou 24 à 26 ou 29 à 31, caractérisé en ce que l'élément rotatif (120) est un disque circulaire et en ce que la poignée pivotante (6) présente, à son extrémité orientée vers le battant (2), un ressaut en forme de douille (121) avec un trou carré, ledit ressaut dépassant en hauteur l'élément rotatif (120) rapporté avant rivetage, l'extrémité de ressaut en débordement formant un rivet femelle.

33. Dispositif selon la revendication 32, caractérisé en ce que le rivet femelle (121) est de section carrée et en ce que l'élément rotatif (120) présente un trou carré (122).
